# EUROPÄISCHE PATENTANMELDUNG

(11) **EP 4 708 578 A1**
(43) Veröffentlichungstag der Anmeldung: **11.03.2026**
(21) Anmeldenummer: 25199805.0
(22) Anmeldetag: 03.09.2025
(51) Int. Cl.: H01R 12/71, H01R 12/72, H01R 13/405, H01R 43/20, H01R 12/70, H01R 43/24

(54) **KONTAKTADAPTER, STECKVERBINDER-SYSTEM UND VERBINDUNGSANORDNUNG**

(30) Priorität: 10.09.2024 DE 102024125925
(71) Anmelder: HELLA GmbH & Co. KGaA, 59552 Lippstadt (DE)
(72) Erfinder: Bader, Manuel, 34431 Marsberg (DE); Berhorst, Jann, 33178 Borchen (DE); KUHLMANN, Sascha, 59590 Geseke (DE); Maßmann, Clemens, 59555 Lippstadt (DE); MÜLLER, Andreas, 59555 Lippstadt (DE); Tegetmeyer, Thomas, 33106 Paderborn (DE)
(74) Vertreter: Behr-Wenning, Gregor

(57) **Zusammenfassung**

Die Erfindung betrifft einen Kontaktadapter (10) für einen Steckverbinder (30) einer Leiterkarte (50), umfassend eine Trägerplatte (1) und daran aufgenommene Kontaktmittel (2), wobei durch die Kontaktmittel (2) elektrische Verbindungen zwischen einer Kartenseite und einer Steckerseite des Kontaktadapters (10) gebildet sind.

## Beschreibung

Die vorliegende Erfindung betrifft einen Kontaktadapter für einen Steckverbinder einer Leiterkarte, ein Steckverbinder-System mit einem solchen Kontaktadapter, sowie eine zugehörige Verbindungsanordnung mit einer Leiterkarte.

### STAND DER TECHNIK

Es sind Verbindungsanordnungen von Steckverbindern an Leiterkarten bekannt, die als Schnittstellen zur Stromversorgung der Leiterkarte und/oder zum Datenaustausch mit der Leiterkarte verwendet werden. Sofern ein Typ einer (bestückten) Leiterkarte mit unterschiedlich konfigurierten Steckverbindern verbindbar sein soll, werden im Stand der Technik typischerweise Kabeladapter eingesetzt, die zwischen zwei unterschiedlich konfigurierten Steckverbindern vermitteln. Denn die Konfiguration der Kontaktmittel auf Seiten der Leiterkarte sollte aus Gründen der fertigungstechnischen und ökonomischen Effizienz nicht jeweils umkonfiguriert werden.

Auf Seiten der Leiterkarte werden üblicherweise flache Kontaktmittel aus Stanzgitter verwendet. Manche im Stand der Technik gebräuchliche Kontaktgeometrien im Steckverbinder, etwa Kontaktstifte mit rundem Querschnitt, können aus Stanzgittern nicht ohne weitere Umformprozesse hergestellt werden, sodass auch in solchen Fällen Kabeladapter verwendet werden.

### OFFENBARUNG DER ERFINDUNG

Es ist die Aufgabe der vorliegenden Erfindung, einen alternativen Ansatz zur zweckmäßigen Konfigurierbarkeit der Verbindungsanordnung von Steckverbindern an Leiterkarten vorzuschlagen.

Diese Aufgabe wird von einem Kontaktadapter gemäß Anspruch 1, einem Steckverbinder-System gemäß Anspruch 7 sowie einer Verbindungsanordnung gemäß Anspruch 9 gelöst. Vorteilhafte Weiterbildungen der Erfindung sind in den abhängigen Ansprüchen angegeben.

Die Erfindung offenbart einen Kontaktadapter für einen Steckverbinder einer Leiterkarte, umfassend eine Trägerplatte und daran aufgenommene Kontaktmittel, wobei durch die Kontaktmittel elektrische Verbindungen zwischen einer Kartenseite und einer Steckerseite des Kontaktadapters gebildet sind.

Die Erfindung geht dabei von dem Gedanken aus, mit dem Kontaktadapter ein kompaktes Bauteil zu schaffen, welches als frei konfigurierbare Schnittstelle zwischen der Leiterkarte und einem prinzipiell beliebig ausgebildeten Steckverbinder vermittelt. Vorzugsweise ist der Kontaktadapter zur Integration in den jeweiligen Steckverbinder vorgesehen, sodass der von der Verbindungsanordnung beanspruchte Bauraum nicht vergrößert wird.

Insbesondere bilden die Kontaktmittel auf der Steckerseite des Kontaktadapters eine andere Anordnung als auf der Kartenseite, beispielsweise derart, dass auf der Steckerseite eine mehrreihige Anordnung der Kontaktmittel und auf der Kartenseite eine einreihige Anordnung gebildet ist. Ebenso können die Kontaktmittel des Kontaktadapters zwischen unterschiedlichen Durchmessern vermitteln. Die Kontaktmittel auf der Kartenseite sind zur Kontaktierung von Kontaktmitteln der Leiterkarte und die Kontaktmittel auf der Steckerseite zur Kontaktierung von Kontaktmitteln des Steckverbinders vorgesehen. Die Kontaktmittel des Kontaktadapters können sowohl auf der Steckerseite als auch auf der Kartenseite zweckmäßig für den konkreten Anwendungsfall konfiguriert sein und beispielsweise als Stecker oder als Buchsen ausgebildet sein.

Beispielsweise sind die Kontaktmittel als metallische Stanz-Biege-Teile ausgebildet, insbesondere aus einer Kupferlegierung. Die Trägerplatte ist vorzugsweise als ein isolierendes Kunststoff-Spritzgussteil ausgebildet. Herstellungsseitig kann ein Umspritzen der Kontaktmittel durch den Kunststoff unter Bildung der Trägerplatte mit formschlüssig aufgenommenen Kontaktmitteln erfolgen.

In einer Ausführungsform des Kontaktadapters weisen die Kontaktmittel auf der Steckerseite jeweils einen freiliegenden Federabschnitt auf, derart, dass die Kontaktmittel mechanisch vorspannbar sind. Dabei ist vorgesehen, dass eine Vorspannung durch die Anordnung des Kontaktadapters an einem zugehörigen Steckverbinder aufgebaut wird, indem die Kontaktmittel des Kontaktadapters durch die Kontaktmittel des Steckverbinders im Federabschnitt elastisch verformt werden. Dadurch soll ein robuster elektrischer Kontakt zwischen dem Kontaktadapter und dem Steckverbinder auch unter betriebsbedingten Vibrationen oder thermischer Ausdehnung gewährleistet werden. Alternativ kann der Steckverbinder mit federgelagerten Kontaktmitteln ausgestattet sein.

Die Erfindung betrifft zudem ein Steckverbinder-System für eine Leiterkarte, umfassend einen Steckverbinder und einen Kontaktadapter gemäß einer der vorgenannten Ausführungsformen, wobei die Kontaktmittel auf der Steckerseite des Kontaktadapters mit Kontaktmitteln des Steckverbinders elektrisch verbunden sind. Insbesondere ist die Trägerplatte des Kontaktadapters mit dem Steckverbinder mechanisch verbunden, beispielsweise mittels Pressverbindungen mit Einpressstiften in Einpresslöchern. Das Steckverbinder-System stellt dann eine robust handhabbare Baugruppe dar.

Weiterhin betrifft die Erfindung eine Verbindungsanordnung umfassend eine Leiterkarte und ein Steckverbinder-System nach einer der vorgenannten Ausführungsformen, wobei die Kontaktmittel auf der Kartenseite des Kontaktadapters mit Kontaktmitteln der Leiterkarte elektrisch verbunden sind, derart, dass elektrische Verbindungen zwischen den Kontaktmitteln des Steckverbinders und den Kontaktmitteln der Leiterkarte gebildet sind. Beispielsweise umfasst der Steckverbinder ein Gehäuse mit Verbindungsmitteln zur mechanischen Verbindung mit einem der Leiterkarte zugeordneten Gehäuse, wobei durch die Verbindung auch eine robuste elektrische Kontaktierung zwischen dem Kontaktadapter und der Leiterkarte sichergestellt ist.

### BEVORZUGTE AUSFÜHRUNGSBEISPIELE DER ERFINDUNG

Ausführungsbeispiele der Erfindung werden nachstehend anhand der Figuren näher dargestellt und beschrieben. Es zeigt in schematischer Darstellung:
- Fig. 1:: eine räumliche Ansicht eines erfindungsgemäßen Kontaktadapters,
- Fig. 2a, b:: räumliche Teilansichten eines erfindungsgemäßen Steckverbinder-Systems,
- Fig. 3:: eine räumliche Ansicht des Steckverbinder-Systems,
- Fig. 4:: eine Schnittansicht eines ersten Ausführungsbeispiels einer erfindungsgemäßen Verbindungsanordnung, und
- Fig. 5:: eine Schnittansicht eines zweiten Ausführungsbeispiels einer erfindungsgemäßen Verbindungsanordnung.

Fig. 1 zeigt eine räumliche Ansicht eines erfindungsgemäßen Kontaktadapters 10, der die Trägerplatte 1 und sechs daran aufgenommene Kontaktmittel 2 umfasst, wobei durch die Kontaktmittel 2 elektrische Verbindungen zwischen der Kartenseite und der Steckerseite des Kontaktadapters 10 gebildet sind. Dabei bildet die Steckerseite in der vorliegenden Darstellung die Oberseite und weist plan mit der Oberfläche der Trägerplatte 1 abschließende Kontaktmittel 2 auf. Auf der hier unterseitigen Kartenseite ragen die Kontaktmittel 2 löffelförmig von der Trägerplatte 1 ab. Der Kontaktadapter 10 vermittelt zwischen einer zweireihigen Anordnung der Kontaktmittel 2 auf der Steckerseite und einer einreihigen Anordnung auf der Kartenseite. Die Kontaktmittel 2 sind als metallische Stanz-Biege-Teile ausgebildet und formschlüssig mit der Trägerplatte 1 verbunden, die als ein elektrisch isolierendes Kunststoff-Spritzgussteil ausgebildet ist. Die Trägerplatte 1 weist die zwei Einpresslöcher 11 auf, die für den Aufbau einer mechanischen Verbindung mit einem zugehörigen Steckverbinder vorgesehen sind.

Fig. 2a und Fig. 2b zeigen räumliche Teilansichten eines erfindungsgemäßen Steckverbinder-Systems mit einem Kontaktadapter 10 gemäß Fig. 1, wobei von dem Steckverbinder-System ansonsten lediglich die sechs Kontaktmittel 3 dargestellt sind. Diese sind als runde Kontaktstifte ausgebildet, die derart am Kontaktadapter 10 angeordnet sind, dass auf dessen Steckerseite elektrische Verbindungen mit den Kontaktmitteln 2 des Kontaktadapters 10 aufgebaut sind, sodass jedes stiftartige Kontaktmittel 3 mit je einem der löffelförmigen Kontaktmittel 2 auf der Kartenseite des Kontaktadapters in elektrischem Kontakt steht.

Fig. 3 zeigt eine räumliche Ansicht des Steckverbinder-Systems 100 gemäß Fig. 2a, b, wobei der zugehörige Steckverbinder 30 ein Gehäuse 4 umfasst, welches in der vorliegenden Darstellung den hinter den Kontaktmitteln 3 angeordneten Kontaktadapter verdeckt.

Fig. 4 und Fig. 5 zeigen jeweils geschnittene Teilansichten eines ersten bzw. eines zweiten Ausführungsbeispiels von erfindungsgemäßen Verbindungsanordnungen aus der Leiterkarte 50 mit dem Steckverbinder-System 100, wobei die Kontaktmittel 2 auf der Kartenseite des Kontaktadapters 10 mit Kontaktmitteln 5 der Leiterkarte 50 elektrisch verbunden sind, derart, dass elektrische Verbindungen zwischen den Kontaktmitteln 3 des Steckverbinders 30 und den Kontaktmitteln 5 der Leiterkarte 50 gebildet sind. Die Leiterkarte 50 ist in einem hier nicht dargestellten Gehäuse aufgenommen und das Gehäuse 4 des Steckverbinders 30 ist auf ebenfalls nicht dargestellte Weise damit mechanisch verbunden. Die Integration des erfindungsgemäßen Kontaktadapters 10 ermöglicht es, die auf der Leiterkarte 50 in einer Reihe angeordneten Kontaktmittel 5 über die in zwei Dreierreihen angeordneten stiftförmigen Kontaktmittel 3 des Steckverbinders 30 zu kontaktieren, sodass eine individuell konfigurierte Schnittstelle zum Datentransfer und/oder zur Stromversorgung gebildet ist.

In Fig. 4 ist der Einpressstift 31 sichtbar, der einen Abschnitt des Gehäuses 4 des Steckverbinders 30 darstellt und eine Pressverbindung mit einem korrespondierenden Einpressloch an der Trägerplatte 1 bildet, sodass eine mechanische Verbindung zwischen dem Kontaktadapter 10 und dem Steckverbinder 30 aufgebaut ist.

Im Unterschied zum ersten Ausführungsbeispiel gemäß Fig. 4 umfasst das zweite Ausführungsbeispiel in Fig. 5 einen Kontaktadapter 10, dessen die Kontaktmittel 2 auf der Steckerseite jeweils einen freiliegenden Federabschnitt 21 aufweisen, derart, dass die Kontaktmittel 2 mechanisch vorspannbar sind. Der Federabschnitt ist beispielhaft bogenförmig ausgebildet und verläuft freiliegend in einer Aussparung der Trägerplatte 1. Durch den Druck der anliegenden Kontaktmittel 3 des Steckverbinders 30 sind die Kontaktmittel 2 im Bereich der Federabschnitte 21 elastisch verbogen, wodurch eine in Richtung der Kontaktmittel 3 gerichtete Vorspannung aufgebaut ist. Dadurch werden Kontaktabrisse erschwert, die betriebsbedingt etwa durch Vibrationen oder durch Materialausdehnung bzw. -schrumpfung infolge von Temperaturänderungen auftreten können.

### Bezugszeichenliste

- 100: Steckverbinder-System
- 10: Kontaktadapter
- 1: Trägerplatte
- 11: Einpressloch
- 2: Kontaktmittel
- 21: Federabschnitt
- 30: Steckverbinder
- 3: Kontaktmittel
- 31: Einpressstift
- 4: Gehäuse
- 50: Leiterkarte
- 5: Kontaktmittel

## Patentansprüche

1. Kontaktadapter (10) für einen Steckverbinder (30) einer Leiterkarte (50), umfassend eine Trägerplatte (1) und daran aufgenommene Kontaktmittel (2), wobei durch die Kontaktmittel (2) elektrische Verbindungen zwischen einer Kartenseite und einer Steckerseite des Kontaktadapters (10) gebildet sind.

2. Kontaktadapter (10) nach Anspruch 1, **dadurch gekennzeichnet, dass** die Kontaktmittel (2) auf der Steckerseite des Kontaktadapters (10) eine andere Anordnung als auf der Kartenseite bilden.

3. Kontaktadapter (10) nach Anspruch 1 oder 2, **dadurch gekennzeichnet, dass** die Kontaktmittel (2) auf der Steckerseite des Kontaktadapters (10) eine mehrreihige Anordnung und auf der Kartenseite eine einreihige Anordnung bilden.

4. Kontaktadapter (10) nach einem der vorgenannten Ansprüche, **dadurch gekennzeichnet, dass** die Kontaktmittel (2) als metallische Stanz-Biege-Teile ausgebildet sind.

5. Kontaktadapter (10) nach einem der vorgenannten Ansprüche, **dadurch gekennzeichnet, dass** die Trägerplatte (1) als ein isolierendes Kunststoff-Spritzgussteil ausgebildet ist.

6. Kontaktadapter (10) nach einem der vorgenannten Ansprüche, **dadurch gekennzeichnet, dass** die Kontaktmittel (2) auf der Steckerseite jeweils einen freiliegenden Federabschnitt (21) aufweisen, derart, dass die Kontaktmittel (2) mechanisch vorspannbar sind.

7. Steckverbinder-System (100) für eine Leiterkarte (50), umfassend einen Steckverbinder (30) und einen Kontaktadapter (10) gemäß einem der vorgenannten Ansprüche, wobei die Kontaktmittel (2) auf der Steckerseite des Kontaktadapters (10) mit Kontaktmitteln (3) des Steckverbinders (30) elektrisch verbunden sind.

8. Steckverbinder-System (100) nach Anspruch 7, **dadurch gekennzeichnet, dass** die Trägerplatte (1) des Kontaktadapters (10) mit dem Steckverbinder (30) mechanisch verbunden ist, insbesondere mittels Pressverbindungen mit Einpressstiften (31) in Einpresslöchern (11).

9. Verbindungsanordnung umfassend eine Leiterkarte (50) und ein Steckverbinder-System (100) gemäß einem der Ansprüche 7 oder 8, wobei die Kontaktmittel (2) auf der Kartenseite des Kontaktadapters (10) mit Kontaktmitteln (5) der Leiterkarte (50) elektrisch verbunden sind, derart, dass elektrische Verbindungen zwischen den Kontaktmitteln (3) des Steckverbinders (30) und den Kontaktmitteln (5) der Leiterkarte (50) gebildet sind.
